# EUROPÄISCHE PATENTSCHRIFT

(11) **EP 4 266 950 B1**
(45) Veröffentlichungstag und Bekanntmachung des Hinweises auf die Patenterteilung: **12.02.2025**
(21) Anmeldenummer: 21854739.6
(22) Anmeldetag: 27.12.2021
(51) Int. Cl.: A47C 1/035, A47C 1/0355

(54) **SITZMÖBEL MIT TELESKOPIERBAREM BEINAUFLAGENELEMENT UND SEPARATER SITZNEIGUNGSVERSTELLUNG**
SEATING FURNITURE ITEM WITH TELESCOPIC LEG SUPPORT ELEMENT AND SEPARATE SEAT INCLINATION ADJUSTMENT MEANS
SIÈGE DOTÉ D'UN ÉLÉMENT APPUI-JAMBES TÉLESCOPIQUE ET D'UN DISPOSITIF DE RÉGLAGE DE L'INCLINAISON DU SIÈGE SÉPARÉ

(30) Priorität: 28.12.2020 DE 202020005303 U; 25.09.2021 DE 102021004872
(43) Veröffentlichungstag der Anmeldung: 01.11.2023
(73) Patentinhaber: M. Schuster Patentverwertungs GmbH, 51379 Leverkusen (DE)
(72) Erfinder: SCHUSTER, Michael, 30657 Hannover (DE)
(74) Vertreter: Wickord, Wiro
(86) Internationale Anmeldenummer: PCT/DE2021/000213
(87) Internationale Veröffentlichungsnummer: WO 2022/144055

(56) Entgegenhaltungen:
- WO-A1-2014/071924
- DE-U1- 202017 103 410
- US-B2- 10 441 081

## Beschreibung

Die Erfindung betrifft ein Sitzmöbel mit einem teleskopierbaren Beinauflagenelement, mit einem Sitzteil, einem Rückenteil, einem Chassis und einer schwenkbar am Sitzteil und/oder am Chassis angeschlossenen Beinauflage, wobei das Sitzmöbel zwischen einer Sitz- und einer Liegeposition verstellbar ist, wobei die Beinauflage in der Sitzposition im Wesentlichen unterhalb des Sitzteiles eingeschwenkt ist und in der Liegeposition derart vor das Sitzteil ausgeschwenkt ist, dass das Sitzteil durch die Beinauflage verlängert wird, wobei die Beinauflage zwei schwenkbar am Sitzteil angelenkte Schienen umfasst, an denen das teleskopierbare Beinauflagenelement in Längsrichtung der Schienen bewegbar angeordnet ist, wobei das Beinauflagenelement bei eingeschwenkter Beinauflage eingezogen ist und bei ausgeschwenkter Beinauflage zum Vergrößern der Länge der Beinauflage ausgezogen ist.

Derartige Sitzmöbel weisen in der Regel eine sich über Sitzteil und Beinauflage erstreckende, durchgehende Polsterung auf. Dabei muss der Verstellbeschlag des Sitzmöbels für ein ansprechendes Design so ausgelegt sein, dass die Polsterung bei ausgeklappter Beinauflage gestrafft ist.

Um dies zu erreichen, muss die Beinauflage beim Ausklappen gleichzeitig verschwenkt und ausgefahren werden.

Sitzmöbel der gattungsgemäßen Art sind aus den Druckschriften DE102014103536A1 und DE202004011998U1 bekannt. Weitere Sitz-/ Liegemöbel sind aus der WO2014/071924A1 und der DE202017103410U1 bekannt.

Bei diesen Sitzmöbeln ist die Verschwenkung der Beinauflage relativ zum Sitzteil mit einer gleichzeitigen Verschiebung und Neigungsverstellung des Sitzteiles relativ zum Chassis gekoppelt, so dass eine Verstellung der Neigung des Sitzteiles immer eine gleichzeitige, bewegungssynchrone Aus- oder Einschwenkung der Beinauflage bewirkt.

Nachteilig hierbei ist, dass es für den Benutzer nicht möglich ist, das Sitzteil in der Neigung und die Beinauflage unabhängig voneinander zu verstellen.

Ausgehend vom geschilderten Stand der Technik liegt der Erfindung die Aufgabe zugrunde, ein Sitzmöbel der gattungsgemäßen Art dahingehend weiterzubilden, dass eine Verstellung der Sitzteilneigung und eine Verstellung der Beinauflage unabhängig voneinander zu betätigen sind.

Die genannte Aufgabe wird erfindungsgemäß durch ein Sitzmöbel mit einem teleskopierbaren Beinauflagenelement und separater Sitzneigungsverstellung mit den im Patentanspruch 1 aufgeführten Merkmalen gelöst.

Durch die erfindungsgemäßen Merkmale ist es möglich, dass, ausgehend von der Sitzposition des Sitzmöbels, in einem durch einen ersten Teilhub eines Linearaktuators bewirkten ersten Verstellschritt das Sitzteil nach vorne verschoben und dabei der hintere Bereich des Sitzteiles abgesenkt und der vordere Bereich des Sitzteiles angehoben wird, so dass das Sitzteil gegenüber der Sitzposition in der Neigung verstellt wird, wobei in dieser ersten, auch als "Loungeposition" bezeichneten Zwischenposition des Sitzmöbels die Beinauflage noch nicht ausgeschwenkt ist.

In einem durch einen zweiten Teilhub des Linearaktuators bewirkten zweiten Verstellschritt wird die Beinauflage vor das Sitzteil ausgeschwenkt ohne eine weitere Verstellung des Sitzteiles, womit eine zweite, auch als "Relaxposition" bezeichnete Zwischenposition erreicht ist.

Somit bietet ein Sitzmöbel der vorliegenden Erfindung den Vorteil einer Zusatzfunktion, indem der Benutzer eine gegenüber der Sitzposition des Sitzmöbels entspanntere Sitzhaltung einnehmen kann ohne dass dabei die Beinauflage ausgeschwenkt wird, wodurch der Verstellkomfort eines erfindungsgemäßen Sitzmöbels im Vergleich zu den aus der DE102014103536A1 und DE202004011998U1 bekannten Sitzmöbeln erhöht wird.

Ein Ausführungsbeispiel der Erfindung wird nachfolgend anhand der beigefügten Zeichnung beschrieben. Diese zeigt in
- Fig. 1: ein erfindungsgemäßes Sitzmöbel, in Liegeposition des Sitzmöbels (rechte Seite);
- Fig. 2: ein erfindungsgemäßes Sitzmöbel, in Sitzposition des Sitzmöbels;
- Fig. 3: ein erfindungsgemäßes Sitzmöbel gemäß Fig. 2, in der Sitzneigung verstellt ("Loungeposition");
- Fig. 4: ein erfindungsgemäßes Sitzmöbel gemäß Fig. 3, mit teilweise verschwenkter Beinauflage;
- Fig. 5: ein erfindungsgemäßes Sitzmöbel mit in der Neigung verstelltem Sitzteil und ausgeschwenkter Beinauflage ("Relaxposition");
- Fig. 6: ein erfindungsgemäßes Sitzmöbel gemäß Fig. 1, in einer Detailansicht;
- Fig. 7: ein erfindungsgemäßes Sitzmöbel in einer Schnittansicht, in Sitzposition des Sitzmöbels;
- Fig. 8: ein erfindungsgemäßes Sitzmöbel gemäß Fig. 7, in der Sitzneigung verstellt ("Loungeposition");
- Fig. 9: ein erfindungsgemäßes Sitzmöbel in einer Schnittansicht, mit in der Neigung verstelltem Sitzteil und ausgeschwenkter Beinauflage ("Relaxposition");
- Fig. 10: ein erfindungsgemäßes Sitzmöbel in Sitzposition des Sitzmöbels, in einer Detailansicht.

Die Darstellungen in der Zeichnung zeigen im Wesentlichen nur den Mechanismus des erfindungsgemäßen Sitzmöbels 1 ohne die hier nicht interessierenden Teile wie insbesondere Polsterungen.

Einige nachfolgend erwähnte Komponenten sind durch einen weitgehend spiegelbildlichen Aufbau der Mechanik des Sitzmöbels 1 doppelt vorhanden, wobei auf diese Komponenten im Folgenden jeweils in der Einzahl eingegangen wird, wobei hiermit jeweils beide Komponenten gemeint sind.

Ein erfindungsgemäßes Sitzmöbel 1 besteht aus einem Chassis 5, einem Sitzteil 3, einem Rückenteil 4 und einer schwenkbar am Sitzteil 3 angeschlossenen Beinauflage 6, wobei das Sitzmöbel 1 von einer zur Hinterkante des Sitzmöbels 1 verlagerten Sitzposition (Fig. 2), in welcher die Beinauflage 6 im Wesentlichen unterhalb des Sitzteiles 3 eingeschwenkt ist, in eine zur Vorderkante des Sitzmöbels 1 verlagerten Liegeposition (Fig. 1) verstellbar ist, in welcher die Beinauflage 6 derart vor das Sitzteil 3 ausgeschwenkt ist, dass das Sitzteil 3 durch die Beinauflage 6 verlängert wird.

Die Begriffe "Vorderkante des Sitzmöbels" und "Hinterkante des Sitzmöbels" beziehen sich auf die Perspektive einer auf dem Sitzmöbel aufsitzenden Person, dessen Beine nach vorne weisen und dessen Rücken nach hinten weist.

Die Beinauflage 6 ist zweiteilig ausgebildet, wobei ein Teil der Beinauflage 6 durch zwei schwenkbar am Sitzteil 3 angelenkte Schienen 9 und ein weiterer Teil durch ein teleskopierbares Beinauflagenelement 2 gebildet wird, welches in Längsrichtung der Schienen 9 bewegbar angeordnet ist, wobei das teleskopierbare Beinauflagenelement 2 bei eingeschwenkter Beinauflage 6 eingezogen (Fig. 2, 3, 7, 8, 10) und bei ausgeschwenkter Beinauflage 6 zum Vergrößern der Länge der Beinauflage 6 ausgezogen ist (Fig. 1, 5, 6, 9).

Das Sitzteil 3 wird, während der Verstellung des Sitzmöbels 1 von der Sitz- in die Liegeposition, über eine Schwenkführung 26 relativ zum Chassis 5 nach vorne verschoben und dabei gleichzeitig in der Neigung verstellt, wobei die Schwenkführung 26 einen vorderen 7 und einen hinteren Lenkerhebel 8 aufweist, welche mit dem Sitzteil 3 und dem Chassis 5 eine Viergelenkkette bilden (Fig. 5).

Die Verstellbewegung des Sitzteiles 3 in Richtung zur Vorderkante des Sitzmöbels 1 wird durch ein chassisseitiges Anschlagelement 27 blockiert (Fig. 5).

Die Schwenkführung 26 ist mittels wenigstens einer Zugfeder 25 kraftbeaufschlagt, wobei die Zugfeder 25 derart zwischen dem Sitzteil 3 und dem Chassis 5 wirkt, dass sich die Zugfeder 25 während der Verstellbewegung des Sitzteiles 3 in Richtung zur Vorderkante des Sitzmöbels 1 verkürzt (Fig. 2, 6).

Ein erster 10 und/oder ein zweiter Gelenkhebel 11 sind/ist am Sitzteil 3 angelenkt, wobei, in Sitzposition des Sitzmöbels 1, eine zwischen den beiden End-Gelenkpunkten 18, 19 von zumindest einem des ersten 10 und/oder des zweiten Gelenkhebels 11 gebildete Längsachse schräg zum Sitzteil 3 angeordnet ist und dabei der dem Sitzteil 3 zugewandte End-Gelenkpunkt 18 dieses Gelenkhebels näher zu einer von der Sitzteilvorderkante 15 aufgespannten Vertikalebene positioniert ist als der dem Sitzteil 3 abgewandte End-Gelenkpunkt 19 dieses Gelenkhebels.

Wenigstens einer des ersten 10 und/oder des zweiten Gelenkhebels 11 weist ein Anschlagelement 28 auf, welches während der Schwenkbewegung der Beinauflage 6 an einer Anschlagfläche einer mit dem vorderen Bereich des Sitzteiles 3 verbundenen Sitzteillasche 29 in Kontakt kommt (Fig. 2).

Mit den Begriffen "der dem Sitzteil zugewandte End-Gelenkpunkt" und "der dem Sitzteil abgewandte End-Gelenkpunkt" ist jeweils der kürzeste Abstand eines End-Gelenkpunktes eines Gelenkhebels zum Sitzteil gemeint, wobei ein dem Sitzteil zugewandter End-Gelenkpunkt eines Gelenkhebels einen kürzeren Abstand zum Sitzteil aufweist als ein dem Sitzteil abgewandter End-Gelenkpunkt dieses Gelenkhebels.

Der erste 10 und/oder der zweite Gelenkhebel 11 sind/ist derart mit dem teleskopierbaren Beinauflagenelement 2 gekoppelt, dass eine Verstellung eines des ersten 10 und/oder des zweiten Gelenkhebels 11 relativ zum Sitzteil 3 ein Aus- oder Einschwenken der Beinauflage 6 relativ zum Sitzteil 3 und eine gleichzeitige Verschiebung des teleskopierbaren Beinauflagenelementes 2 entlang der Schienen 9 bewirkt.

Ein Linearaktuator 23 ist mit einem ersten Ende mit dem Chassis 5 und mit einem zweiten Ende mit dem ersten 10 und/oder dem zweiten Gelenkhebel 11 über eine mit dem ersten 10 oder dem zweiten Gelenkhebel 11 verbundene Querstrebe 24 gekoppelt (Fig. 6, 7, 8, 9).

In der Ausgangsposition beziehungsweise der Sitzposition des Sitzmöbels 1 ist durch den zwischen dem Chassis 5 und der Querstrebe 24 angelenkten Linearaktuator 23 die Beinauflage 6 mittels des zwischen der Sitzteillasche 29 und dem ersten 10 und/oder dem zweiten Gelenkhebel 11 wirkenden Anschlagelements 28 in der eingeschwenkten Endlagenposition gehalten.

Der Linearaktuator 23 erzeugt bei Betätigung einen linearen Hub, bestehend aus wenigstens einem ersten und einem zweiten Teilhub, wobei der Linearaktuator 23 mit einem ersten Teilhub, ausgehend von der Sitzposition des Sitzmöbels 1, mittels der Schwenkführung 26 ein Verschieben des Sitzteiles 3 relativ zum Chassis nach vorne und eine gleichzeitige Neigungsverstellung des Sitzteiles 3 bewirkt bis der hintere Lenkerhebel 8 der Schwenkführung 26 mit dem chassisseitigen Anschlagelement 27 in Kontakt kommt und die Schwenkführung 26 dadurch blockiert ist, wobei während dieses ersten Teilhubes des Linearaktuators 23 kein Aus- oder Einschwenken der Beinauflage 6 relativ zum Sitzteil 3 erfolgt (Fig. 3, 8).

Die Zugfeder 25 verkürzt sich während dieses ersten Verstellschrittes und unterstützt dadurch die Verstellbewegung des Sitzteiles 3, wodurch zuerst das Sitzteil 3 ohne eine Verschwenkung der Beinauflage 6 relativ zum Sitzteil 3 verstellt wird.

Am Ende des ersten Verstellschrittes weist die Vorderkante des Sitzteiles 3 einen größeren Abstand zur Aufstandsebene des Sitzmöbels 1 auf als in der Sitzposition des Sitzmöbels 1, wodurch aufgrund eines größeren zur Verfügung stehenden Schwenkraums die Verwendung einer längeren Beinauflage 6 ermöglicht wird.

Der weitere Vorteil dieser am Ende des ersten Verstellschrittes erreichten ersten Zwischenpostion des Sitzmöbels 1 besteht in der Möglichkeit für den Benutzer, eine im Vergleich zu den aus der DE102014103536A1 und DE202004011998U1 bekannten Sitzmöbeln zusätzliche, auch als "Loungeposition" bezeichnete Verstellfunktion ausführen zu können (Fig. 3, 8).

Somit bietet ein Sitzmöbel der vorliegenden Erfindung auf konstruktiv einfache Weise einerseits den Vorteil einer im Vergleich zu den gattungsgemäßen Sitzmöbeln längeren Beinauflage 6 und damit eines verbesserten Liegekomforts, und andererseits den Vorteil eines verbesserten Sitzkomforts aufgrund der Möglichkeit für den Benutzer eine gegenüber der Sitzposition des Sitzmöbels entspanntere Sitzhaltung einnehmen zu können.

**In** einem durch einen zweiten Teilhub des Linearaktuators 23 bewirkten zweiten Verstellschritt des Sitzmöbels 1 von der Sitz- in die Liegeposition wird, unter Beibehaltung der am Ende des ersten Teilhubes erzielten Neigungs- und Verschiebeposition des Sitzteiles 3 relativ zum Chassis 5 und unter Beibehaltung der Position des Rückenteiles 4 relativ zum Sitzteil 3, ein Ausschwenken der Beinauflage 6 relativ zum Sitzteil 3 bewirkt bis die Beinauflage 6 die ausgeschwenkte Endlagenposition und das Sitzmöbel 1 damit eine zweite, auch als "Relaxposition" bezeichnete Zwischenpostion erreicht hat (Fig. 5, 9).

In umgekehrter Verstellrichtung, d. h. in Richtung zur Sitzposition des Sitzmöbels 1, erfolgt der oben beschriebene Funktionsablauf in umgekehrter Reihenfolge:
- ausgehend von der "Relaxposition" des Sitzmöbels 1 wird bei Betätigung eines ersten Teilhubes des Linearaktuators 23 aufgrund der zu überwindenden Federkraft der Zugfeder 25 zuerst die Beinauflage 6 eingeschwenkt bis mittels des zwischen der Sitzteillasche 29 und dem ersten 10 und/oder dem zweiten Gelenkhebel 11 wirkenden Anschlagelements 28 die eingeschwenkte Endlagenposition erreicht ist,
- bei Betätigung eines zweiten Teilhubes des Linearaktuators 23 erfolgt, entgegen der Federkraft der Zugfeder 25, ein Verschieben des Sitzteiles 3 relativ zum Chassis 5 in Richtung zur Hinterkante des Sitzmöbels 1 bis zum Erreichen der Sitzposition des Sitzmöbels 1.

Die Verschwenkung der Beinauflage 6 erfolgt erfindungsgemäß mittels eines am Sitzteil 3 angelenkten Hebelverstellgetriebes, wobei der erste 10 und der zweite Gelenkhebel 11 einerseits jeweils an einem vorderen Bereich des Sitzteiles 3 und andererseits jeweils an einem Koppelhebel 16 angelenkt sind, wobei, in Sitzposition des Sitzmöbels 1, ein dritter 12 und ein vierter Gelenkhebel 13 eine Ausrichtung aufweisen, bei welcher eine zwischen den beiden End-Gelenkpunkten 20, 21 von zumindest einem des dritten 12 und/oder des vierten Gelenkhebels 13 gebildete Längsachse schräg zum Sitzteil 3 angeordnet ist und dabei der dem Sitzteil 3 abgewandte End-Gelenkpunkt 21 dieses Gelenkhebels näher zu einer von der Sitzteilvorderkante 15 aufgespannten Vertikalebene positioniert ist als der dem Sitzteil 3 zugewandte End-Gelenkpunkt 20 dieses Gelenkhebels, wobei der dritte 12 und der vierte Gelenkhebel 13 einerseits jeweils an dem Koppelhebel 16 und andererseits mit ihren, in Sitzposition des Sitzmöbels 1, dem Sitzteil 3 zugewandten End-Gelenkpunkten 20, 22 jeweils an einem fünften Gelenkhebel 14 angelenkt sind, wobei einer des dritten 12 und/oder des vierten Gelenkhebels 13 über seine Anlenkstelle an dem Koppelhebel 16 hinaus verlängert ist und an seinem freien Ende an einem ersten Ende eines Steuerhebels 17 angelenkt ist, dessen zweites Ende gelenkig an einem mittleren Bereich eines des ersten 10 und/oder des zweiten Gelenkhebels 11 angeschlossen ist, wobei der fünfte Gelenkhebel 14 einerseits an dem dritten 12 und dem vierten Gelenkhebel 13 und andererseits mit seinem freien Ende gelenkig an das teleskopierbare Beinauflagenelement 2 angeschlossen ist.

Mit "einem mittleren Bereich des Gelenkhebels" ist in diesem Zusammenhang nicht die genaue geometrische Mitte, sondern der gesamte zwischen den beiden End-Gelenkpunkten liegende Bereich eines Gelenkhebels gemeint.

Während der Verstellung des Sitzmöbels 1 von der Sitz- in die Liegeposition werden der erste 10 und/oder der zweite Gelenkhebel 11 derart verschwenkt, dass der Koppelhebel 16 gegenüber dem Sitzteil 3 nach vorne geschoben wird, wobei gleichzeitig der dritte 12 und der vierte Gelenkhebel 13 gegenüber dem Koppelhebel 16 verschwenkt werden und dabei der fünfte Gelenkhebel 14 gegenüber dem Koppelhebel 16 nach vorne geschoben wird.

Aufgrund der erfindungsgemäßen Anordnung und der sich addierenden Schwenkbewegungen des ersten 10 und/oder des zweiten Gelenkhebels 11 einerseits und des dritten 12 und/oder des vierten Gelenkhebels 13 andererseits, bei welchen während der Verstellung des Sitzmöbels 1 von der Sitz- in die Liegeposition einer des ersten 10 und/oder des zweiten Gelenkhebels 11 gegenüber einem des dritten 12 und/oder des vierten Gelenkhebels 13 um einen Winkel von vorzugsweise mehr als 200° verschwenkt wird, wird insgesamt ein großer Verfahrweg für das Hebelverstellgetriebe erzielt.

Erfindungsgemäß sind der erste 10 und/oder der zweite Gelenkhebel 11 einerseits und der dritte 12 und/oder der vierte Gelenkhebel 13 andererseits derart angeordnet, dass während einer etwa ersten Hälfte der Verschwenkung des Sitzmöbels 1 von der Sitz- in die Liegeposition der Koppelhebel 16 gegenüber dem Sitzteil 3 abgesenkt wird, wobei gleichzeitig alle Abschnitte des fünften Gelenkhebels 14 gegenüber dem Koppelhebel 16 angehoben werden.

Die Absenkung des Koppelhebels 16 wird also quasi ausgeglichen durch eine gleichzeitige Anhebung des fünften Gelenkhebels 14 gegenüber dem Koppelhebel 16, wodurch bewirkt wird, dass der Anlenkpunkt des fünften Gelenkhebels 14 an dem teleskopierbaren Beinauflagenelement 2 während einer ersten Phase der Verschwenkung von der Sitz- in die Liegeposition einer fast linearen, beziehungsweise einer "flachen" Bewegungskurve nahe der Sitzteilvorderkante 15 folgt.

Hierdurch wird erfindungsgemäß erreicht, dass während einer etwa ersten Hälfte der Verstellung des Sitzmöbels 1 von der Sitz- in die Liegeposition die Beinauflage 6 verschwenkt wird und dabei das Beinauflagenelement 2 nicht oder nur geringfügig relativ zu den Schienen 9 verschoben wird (Fig. 4).

Erst bei weiterer Verschwenkung der Beinauflage 6 in Richtung zur Liegeposition des Sitzmöbels 1 wird dann das Beinauflagenelement 2 in Längsrichtung der Schienen 9 bis zum Erreichen der ausgezogenen Endposition verschoben (Fig. 1, 5, 6, 9).

Der erfindungsgemäße Effekt einer "flachen" Bewegungskurve des Anlenkpunktes des fünften Gelenkhebels 14 an dem teleskopierbaren Beinauflagenelement 2 ermöglicht die Verwendung eines im Vergleich zu den bekannten, gattungsgemäßen Sitzmöbeln wesentlich längeren Beinauflagenelementes 2, so dass in Kombination mit dem oben genannten großen Verfahrweg des Hebelverstellgetriebes eine erfindungsgemäß besonders lange Beinauflagefläche, in ausgeschwenkter Position der Beinauflage 6, und damit ein erhöhter Liegekomfort für den Benutzer zur Verfügung gestellt werden kann.

Die Erfindung ist nicht auf das Ausführungsbeispiel beschränkt, sondern im Rahmen der Patentansprüche und der Offenbarung vielfach variabel.

Alle in der Beschreibung und/oder Zeichnung offenbarten Einzel- und Kombinationsmerkmale werden als erfindungswesentlich angesehen.

## Patentansprüche

1. Sitzmöbel (1) mit einem in der Neigung verstellbaren Sitzteil (3), einem Rückenteil (4), einem Chassis (5) und einer schwenkbar am Sitzteil (3) und/oder am Chassis (5) angeschlossenen, mindestens zweiteiligen Beinauflage (6),
- wobei die Teile der Beinauflage (6) beim Verschwenken gegeneinander verschiebbar sind,
- wobei das Sitzmöbel (1) zwischen einer Sitz- und einer Liegeposition verstellbar ist,
- wozu in der Sitzposition die Beinauflage (6) im Wesentlichen unterhalb des Sitzteiles (3) eingeschwenkt ist und in der Liegeposition derart vor das Sitzteil (3) ausgeschwenkt ist, dass das Sitzteil (3) durch die Beinauflage (6) verlängert wird,
- wobei ein Teil der Beinauflage (6) durch ein teleskopierbares Beinauflagenelement (2) gebildet wird, welches bei eingeschwenkter Beinauflage (6) eingezogen ist und bei ausgeschwenkter Beinauflage (6) zum Vergrößern der Länge der Beinauflage (6) ausgezogen ist,
- wobei wenigstens ein Linearaktuator (23) zur Verstellung des Sitzteiles (3) und der Beinauflage (6) vorgesehen ist, wobei der Linearaktuator (23) bei Betätigung einen linearen Hub, bestehend aus wenigstens einem ersten und einem zweiten Teilhub, erzeugt,
- wobei der Linearaktuator (23) mit einem ersten Teilhub ein Verschieben des Sitzteiles (3) relativ zum Chassis (5) und eine gleichzeitige Neigungsverstellung des Sitzteiles (3) bewirkt, wobei während dieses ersten Teilhubes des Linearaktuators (23) kein Aus- oder Einschwenken der Beinauflage (6) relativ zum Sitzteil (3) erfolgt,
- wobei der Linearaktuator (23) mit einem zweiten Teilhub ein Aus- oder Einschwenken der Beinauflage (6) relativ zum Sitzteil (3) und eine gleichzeitige Verschiebung des teleskopierbaren Beinauflagenelementes (2) bewirkt.

2. Sitzmöbel (1) nach Anspruch 1, **dadurch gekennzeichnet, dass** der Linearaktuator (23) mit einem Teilhub lediglich ein Aus- oder Einschwenken der Beinauflage (6) relativ zum Sitzteil (3) ohne eine Verstellung des Sitzteiles (3) relativ zum Chassis (5) und ohne eine Verstellung des Rückenteiles (4) relativ zum Sitzteil (3) bewirkt.

3. Sitzmöbel (1) nach den Ansprüchen 1 oder 2, **dadurch gekennzeichnet, dass** das Sitzteil (3), zumindest während einer Teilphase der Verstellung des Sitzmöbels (1) von der Sitz- in die Liegeposition, über eine Schwenkführung (26) relativ zum Chassis (5) nach vorne verschoben wird, wobei die Schwenkführung (26) einen vorderen (7) und einen hinteren Lenkerhebel (8) aufweist, welche mit dem Sitzteil (3) und dem Chassis (5) eine Viergelenkkette bilden.

4. Sitzmöbel (1) nach zumindest einem der vorhergehenden Ansprüche, **dadurch gekennzeichnet, dass** die Verstellbewegung des Sitzteiles (3) in Richtung zur Vorderkante des Sitzmöbels (1) durch ein chassisseitiges Anschlagelement (27) blockiert wird.

5. Sitzmöbel (1) nach zumindest einem der vorhergehenden Ansprüche, **dadurch gekennzeichnet, dass** die Schwenkführung (26) mittels wenigstens einer Zugfeder (25) kraftbeaufschlagt ist, wobei die Zugfeder (25) derart zwischen dem Sitzteil (3) und dem Chassis (5) wirkt, dass sich die Zugfeder (25) während der Verstellbewegung des Sitzteiles (3) in Richtung zur Vorderkante des Sitzmöbels (1) verkürzt.

6. Sitzmöbel (1) nach zumindest einem der vorhergehenden Ansprüche, **dadurch gekennzeichnet, dass** die Beinauflage (6) eine oder mehrere schwenkbar am Sitzteil (3) angelenkte Schienen (9) umfasst, an denen das teleskopierbare Beinauflagenelement (2) in Längsrichtung der Schienen (9) bewegbar angeordnet ist.

7. Sitzmöbel (1) nach zumindest einem der vorhergehenden Ansprüche, **dadurch gekennzeichnet, dass**
- in Sitzposition des Sitzmöbels (1), ein erster (10) und/oder ein zweiter Gelenkhebel (11) am Sitzteil (3) angelenkt sind/ist und eine zwischen den beiden End-Gelenkpunkten (18, 19) von zumindest einem des ersten (10) und/oder des zweiten Gelenkhebels (11) gebildete Längsachse schräg zum Sitzteil (3) angeordnet ist und dabei der dem Sitzteil (3) zugewandte End-Gelenkpunkt (18) dieses Gelenkhebels näher zu einer von der Sitzteilvorderkante (15) aufgespannten Vertikalebene positioniert ist als der dem Sitzteil (3) abgewandte End-Gelenkpunkt (19) dieses Gelenkhebels,
- wobei zumindest einer des ersten (10) und/oder des zweiten Gelenkhebels (11) derart mit dem teleskopierbaren Beinauflagenelement (2) gekoppelt ist, dass eine Verstellung eines des ersten (10) und/oder des zweiten Gelenkhebels (11) relativ zum Sitzteil (3) ein Aus- oder Einschwenken der Beinauflage (6) relativ zum Sitzteil (3) und eine gleichzeitige Verschiebung des teleskopierbaren Beinauflagenelementes (2) entlang der Schienen (9) bewirkt.

8. Sitzmöbel (1) nach zumindest einem der vorhergehenden Ansprüche, **dadurch gekennzeichnet, dass** wenigstens einer des ersten (10) und/oder des zweiten Gelenkhebels (11) ein Anschlagelement (28) aufweist und das Anschlagelement (28) während der Schwenkbewegung der Beinauflage (6) an einer Anschlagfläche einer mit dem vorderen Bereich des Sitzteiles (3) verbundenen Sitzteillasche (29) in Kontakt kommt.

9. Sitzmöbel (1) nach zumindest einem der vorhergehenden Ansprüche, **dadurch gekennzeichnet, dass**
- in Sitzposition des Sitzmöbels (1), ein erster (10) und/oder ein zweiter Gelenkhebel (11) am Sitzteil (3) angelenkt sind/ist und eine zwischen den beiden End-Gelenkpunkten (18, 19) von zumindest einem des ersten (10) und/oder des zweiten Gelenkhebels (11) gebildete Längsachse schräg zum Sitzteil (3) angeordnet ist und dabei der dem Sitzteil (3) zugewandte End-Gelenkpunkt (18) dieses Gelenkhebels näher zu einer von der Sitzteilvorderkante (15) aufgespannten Vertikalebene positioniert ist als der dem Sitzteil (3) abgewandte End-Gelenkpunkt (19) dieses Gelenkhebels, wobei
- in Sitzposition des Sitzmöbels (1), ein dritter (12) und ein vierter Gelenkhebel (13) eine Ausrichtung aufweisen, bei welcher eine zwischen den beiden End-Gelenkpunkten (20, 21) von zumindest einem des dritten (12) und/oder des vierten Gelenkhebels (13) gebildete Längsachse schräg zum Sitzteil (3) angeordnet ist und dabei der dem Sitzteil (3) abgewandte End-Gelenkpunkt (21) dieses Gelenkhebels näher zu einer von der Sitzteilvorderkante (15) aufgespannten Vertikalebene positioniert ist als der dem Sitzteil (3) zugewandte End-Gelenkpunkt (20) dieses Gelenkhebels, wobei
- der dritte (12) und der vierte Gelenkhebel (13) mit ihren, in Sitzposition des Sitzmöbels (1), dem Sitzteil (3) zugewandten End-Gelenkpunkten (20, 22) jeweils an einem fünften Gelenkhebel (14) angeschlossen sind,
- ein Steuerhebel (17) einerseits an dem ersten (10) oder dem zweiten Gelenkhebel (11) und andererseits an dem dritten (12) oder dem vierten Gelenkhebel (13) angelenkt ist,
- ein Koppelhebel (16) an dem ersten (10) und/oder dem zweiten Gelenkhebel (11) und/oder an dem dritten (12) und/oder dem vierten Gelenkhebel (13) angelenkt ist,
- wobei der fünfte Gelenkhebel (14) einerseits an dem dritten (12) und dem vierten Gelenkhebel (13) und andererseits mit seinem freien Ende gelenkig an das teleskopierbare Beinauflagenelement (2) angeschlossen ist.

10. Sitzmöbel (1) nach zumindest einem der vorhergehenden Ansprüche, **dadurch gekennzeichnet, dass** während einer Teilphase der Verschwenkung des Sitzmöbels (1) von der Sitz- in die Liegeposition, der Koppelhebel (16) gegenüber dem Sitzteil (3) abgesenkt wird, wobei gleichzeitig alle Abschnitte des fünften Gelenkhebels (14) gegenüber dem Koppelhebel (16) angehoben werden.

11. Sitzmöbel (1) nach zumindest einem der vorhergehenden Ansprüche, **dadurch gekennzeichnet, dass** der erste (10) und der zweite Gelenkhebel (11) einerseits jeweils an einem vorderen Bereich des Sitzteiles (3) und andererseits jeweils an dem Koppelhebel (16) angelenkt sind, der dritte (12) und der vierte Gelenkhebel (13) einerseits jeweils an dem Koppelhebel (16) und andererseits jeweils an dem fünften Gelenkhebel (14) angelenkt sind, einer des dritten (12) und/oder des vierten Gelenkhebels (13) über seine Anlenkstelle an dem Koppelhebel (16) hinaus verlängert ist und an seinem freien Ende an einem ersten Ende des Steuerhebels (17) angelenkt ist, dessen zweites Ende gelenkig an einem mittleren Bereich eines des ersten (10) und/oder des zweiten Gelenkhebels (11) angeschlossen ist.

12. Sitzmöbel (1) nach zumindest einem der vorhergehenden Ansprüche, **dadurch gekennzeichnet, dass** der Linearaktuator (23) mit einem ersten Ende mit dem Chassis (5) und mit einem zweiten Ende mit dem ersten (10) und/oder dem zweiten Gelenkhebel (11), vorzugsweise über eine mit dem ersten (10) oder dem zweiten Gelenkhebel (11) verbundene Querstrebe (24), gekoppelt ist.

## Claims

1. Seating furniture (1) comprising a seat part (3) adjustable in inclination, a back part (4), a chassis (5) and an at least two-part leg rest (6) pivotably connected to the seat part (3) and/or to the chassis (5),
- wherein the parts of the leg rest (6) can be displaced with respect to one another during the pivoting,
- wherein the seating furniture (1) is adjustable between a sitting and a lying position,
- for which purpose the leg rest (6) is pivoted in substantially below the seat part (3) in the sitting position and is pivoted out in front of the seat part (3) in the lying position in such a way that the seat part (3) is extended by the leg rest (6),
- part of the leg rest (6) being formed by a telescopic leg rest element (2) which is pulled in when the leg rest (6) is pivoted in and pulled out to increase the length of the leg rest (6) when the leg rest (6) is pivoted out,
- wherein at least one linear actuator (23) for adjusting the seat part (3) and the leg rest (6) is provided, the linear actuator (23) when actuated generating a linear stroke consisting of at least a first and a second sub-stroke,
- wherein with a first sub-stroke the linear actuator (23) brings about displacement of the seat part (3) relative to the chassis (5) and simultaneous inclination adjustment of the seat part (3), the leg rest (6) not pivoting out or in relative to the seat part (3) during this first sub-stroke of the linear actuator (23),
- wherein with a second sub-stroke the linear actuator (23) brings about outward or inward pivoting of the leg support (6) relative to the seat part (3) and simultaneous displacement of the telescopic leg rest element (2).

2. Seating furniture (1) according to claim 1, **characterised in that** with one sub-stroke the linear actuator (23) merely brings about outward or inward pivoting of the leg rest (6) relative to the seat part (3) without adjustment of the seat part (3) relative to the chassis (5) and without adjustment of the back part (4) relative to the seat part (3).

3. Seating furniture (1) according to either claim 1 or claim 2, **characterised in that** the seat part (3), at least during a sub-phase of the adjustment of the seating furniture (1) from the sitting to the lying position, is displaced forwards relative to the chassis (5) via a pivot guide (26), the pivot guide (26) having a front (7) and a rear steering lever (8) which together with the seat part (3) and chassis (5) form a four-bar linkage.

4. Seating furniture (1) according to at least one of the preceding claims, **characterised in that** the adjustment movement of the seat part (3) towards the front edge of the seating furniture (1) is blocked by a chassis-side stop element (27).

5. Seating furniture (1) according to at least one of the preceding claims, **characterised in that** a force is applied to the pivot guide (26) by at least one tension spring (25), the tension spring (25) acting between the seat part (3) and the chassis (5) in such a way that the tension spring (25) shortens during the adjustment movement of the seat part (3) towards the front edge of the seating furniture (1).

6. Seating furniture (1) according to at least one of the preceding claims, **characterised in that** the leg rest (6) comprises one or more rails (9) which are pivotably articulated to the seat part (3) and on which the telescopic leg rest element (2) is arranged movably in the longitudinal direction of the rails (9).

7. Seating furniture (1) according to at least one of the preceding claims, **characterised in that**
- in the sitting position of the seating furniture (1), a first (10) and/or a second articulation lever (11) are articulated to the seat part (3), and a longitudinal axis, formed between the two end articulation points (18, 19) by at least one of the first (10) and/or the second articulation lever (11), is arranged oblique to the seat part (3), and simultaneously the end articulation (18) of this articulation lever facing the seat part (3) is positioned closer than the end articulation point (19) of this articulation lever remote from the seat part (3) to a vertical plane spanned by the seat part front edge (15),
- at least one of the first (10) and/or the second articulation lever (11) being coupled to the telescopic leg rest element (2) in such a way that adjustment of one of the first (10) and/or the second articulation lever (11) relative to the seat part (3) brings about outward or inward pivoting of the leg rest (6) relative to the seat part (3) and simultaneous displacement of the telescopic leg rest element (2) along the rails (9).

8. Seating furniture (1) according to at least one of the preceding claims, **characterised in that** at least one of the first (10) and/or the second articulation lever (11) has a stop element (28), and during the pivot movement of the leg rest (6) the stop element (28) comes into contact with a stop face of a seat part tab (29) connected to the front region of the seat part (3).

9. Seating furniture (1) according to at least one of the preceding claims, **characterised in that**
- in the sitting position of the seating furniture (1), a first (10) and/or a second articulation lever (11) are articulated to the seat part (3), and a longitudinal axis, formed between the two end articulation points (18, 19) of at least one of the first (10) and/or the second articulation lever (11), is arranged oblique to the seat part (3), and simultaneously the end articulation point (18) of this articulation lever facing the seat part (3) is positioned closer than the end articulation point (19) of this articulation lever remote from the seat part (3) to a vertical plane spanned by the seat part front edge (15),
- a third (12) and fourth articulation lever (13) having, in the sitting position of the seating furniture (1), an orientation in which a longitudinal axis, formed between the two end articulation points (20, 21) of at least one of the third (12) and/or the fourth articulation lever (13), is arranged oblique to the seat part (3) and simultaneously the end articulation point (21) of this articulation lever facing the seat part (3) is positioned closer than the end articulation point (20) of this articulation lever remote from the seat part (3) to a vertical plane spanned by the seat part front edge (15),
- the third (12) and the fourth articulation (13) are each connected, via their end articulation points (20, 22) facing the seat part (3) in the sitting position of the seating furniture (1), to a fifth articulation lever (14),
- a control lever (17) is articulated both to the first (10) or second articulation lever (11) and to the third (12) or fourth articulation lever (13),
- a coupling lever (16) is articulated to the first (10) and/or second articulation lever (11) and/or to the third (12) and/or fourth articulation lever (13),
- the fifth articulation lever (14) being connected both to the third (12) and fourth articulation lever (13) and, in an articulated manner via its free end, to the telescopic leg rest element (2).

10. Seating furniture (1) according to at least one of the preceding claims, **characterised in that** during a sub-phase of the pivoting of the seating furniture (1) from the sitting to the lying position the coupling lever (16) is lowered with respect to the seat part (3), all portions of the fifth articulation lever (14) simultaneously being raised with respect to the coupling lever (16).

11. Seating furniture (1) according to at least one of the preceding claims, **characterised in that** the first (10) and second articulation lever (11) are each articulated both to a front region of the seat part (3) and to the coupling lever (16), the third (12) and the fourth articulation lever (13) are each articulated both to the coupling lever (16) and to the fifth articulation lever (14), one of the third (12) and/or the fourth articulation lever (13) being extended beyond its articulation point to the coupling lever (16) and articulated at its free end to a first end of the control lever (17), the second end of which is connected in an articulated manner to a central region of one of the first (10) and/or the second articulation lever (11).

12. Seating furniture (1) according to at least one of the preceding claims, **characterised in that** the linear actuator (23) is coupled via a first end to the chassis (5) and via a second end to the first (10) and/or the second articulation lever (11), preferably via a cross-bar (24) connected to the first (10) or the second articulation lever (11).

## Revendications

1. Siège (1) comportant une partie d'assise (3) à inclinaison réglable, une partie de dossier (4), un châssis (5) et un repose-jambes (6) au moins en deux parties, relié à la partie d'assise (3) et/ou au châssis (5) de façon à pouvoir pivoter,
- dans lequel les parties du repose-jambes (6) peuvent être déplacées l'une par rapport à l'autre par pivotement,
- dans lequel le siège (1) peut être réglé entre une position assise et une position allongée,
- dans la position assise, le repose-jambes (6) pivotant vers l'intérieur pratiquement sous la partie d'assise (3) et, dans la position allongée, le repose-jambes (6) pivotant vers l'extérieur devant la partie d'assise (3) de telle sorte que la partie d'assise (3) est prolongée par le repose-jambes (6),
- dans lequel une partie du repose-jambes (6) est formée par un élément de repose-jambes télescopique (2) qui est rétracté lorsque le repose-jambes (6) pivote vers l'intérieur et est déployé lorsque le repose-jambes (6) pivote vers l'extérieur pour augmenter la longueur du repose-jambes (6),
- dans lequel au moins un actionneur linéaire (23) est prévu pour régler la partie d'assise (3) et le repose-jambes (6), dans lequel l'actionneur linéaire (23) génère, lorsqu'il est actionné, une course linéaire consistant en au moins une première et une seconde course partielle,
- dans lequel l'actionneur linéaire (23) entraîne, par une première course partielle, un déplacement de la partie d'assise (3) par rapport au châssis (5) et un réglage d'inclinaison simultané de la partie d'assise (3), dans lequel, pendant cette première course partielle de l'actionneur linéaire (23), aucun pivotement vers l'extérieur ou vers l'intérieur du repose-jambes (6) par rapport à la partie d'assise (3) ne se produit,
- dans lequel l'actionneur linéaire (23) entraîne, par une seconde course partielle, un pivotement vers l'extérieur ou vers l'intérieur du repose-jambes (6) par rapport à la partie d'assise (3) et un déplacement simultané de l'élément de repose-jambes télescopique (2).

2. Siège (1) selon la revendication 1, **caractérisé en ce que** l'actionneur linéaire (23) entraîne, par une course partielle, uniquement un pivotement vers l'extérieur ou vers l'intérieur du repose-jambes (6) par rapport à la partie d'assise (3) sans réglage de la partie d'assise (3) par rapport au châssis (5) et sans réglage de la partie de dossier (4) par rapport à la partie d'assise (3).

3. Siège (1) selon les revendications 1 ou 2, **caractérisé en ce que** la partie d'assise (3), au moins pendant une sous-phase du déplacement du siège (1) de la position assise à la position allongée, est déplacée vers l'avant par rapport au châssis (5), par l'intermédiaire d'un guide de pivotement (26), dans lequel le guide de pivotement (26) comporte une biellette avant (7) et une biellette arrière (8) qui forment une chaîne à quatre joints articulés avec la partie d'assise (3) et le châssis (5).

4. Siège (1) selon au moins l'une des revendications précédentes, **caractérisé en ce que** le mouvement de réglage de la partie d'assise (3) en direction du bord avant du siège (1) est bloqué par un élément de butée (27) côté châssis.

5. Siège (1) selon au moins l'une des revendications précédentes, **caractérisé en ce qu'**une force est appliquée au guide de pivotement (26) au moyen d'au moins un ressort de traction (25), dans lequel le ressort de traction (25) agit entre la partie d'assise (3) et le châssis (5) de telle sorte que le ressort de traction (25) se raccourcit pendant le mouvement de réglage de la partie d'assise (3) en direction du bord avant du siège (1).

6. Siège (1) selon au moins l'une des revendications précédentes, **caractérisé en ce que** le repose-jambes (6) comprend un ou plusieurs rails (9) articulés sur la partie d'assise (3) de façon à pouvoir pivoter, sur lesquels l'élément de repose-jambes télescopique (2) est agencé de manière mobile dans une direction longitudinale des rails (9).

7. Siège (1) selon au moins l'une des revendications précédentes, **caractérisé en ce que**
- dans la position assise du siège (1), un premier (10) et/ou deuxième (11) levier articulé est/sont articulé(s) sur la partie d'assise (3) et un axe longitudinal formé entre les deux points d'articulation d'extrémité (18, 19) d'au moins un parmi le premier (10) et/ou deuxième (11) levier articulé est agencé de manière inclinée par rapport à la partie d'assise (3), et le point d'articulation d'extrémité (18) de ce levier articulé dirigé vers la partie d'assise (3) est positionné plus près d'un plan vertical défini à partir du bord avant de partie d'assise (15), que le point d'articulation d'extrémité (19) de ce levier articulé s'éloignant de la partie d'assise (3),
- dans lequel au moins un parmi le premier (10) et/ou deuxième (11) levier articulé est couplé à l'élément de repose-jambes télescopique (2) de telle sorte qu'un réglage d'un parmi le premier (10) et/ou deuxième (11) levier articulé par rapport à la partie d'assise (3) entraîne un pivotement vers l'extérieur ou vers l'intérieur du repose-jambes (6) par rapport à la partie d'assise (3) et un déplacement simultané de l'élément de repose-jambes télescopique (2) le long des rails (9).

8. Siège (1) selon au moins l'une des revendications précédentes, **caractérisé en ce qu'**au moins un parmi le premier (10) et/ou deuxième (11) levier articulé comporte un élément de butée (28) et l'élément de butée (28) vient en contact avec une surface de butée d'une languette de partie d'assise (29) reliée à la zone avant de la partie d'assise (3) lors du mouvement de pivotement du repose-jambes (6).

9. Siège (1) selon au moins l'une des revendications précédentes, **caractérisé en ce que**
- dans la position assise du siège (1), un premier (10) et/ou deuxième (11) levier articulé est/sont articulé(s) sur la partie d'assise (3) et un axe longitudinal formé entre les deux points d'articulation d'extrémité (18, 19) d'au moins un parmi le premier (10) et/ou deuxième (11) levier articulé est agencé de manière inclinée par rapport à la partie d'assise (3), et le point d'articulation d'extrémité (18) de ce levier articulé dirigé vers la partie d'assise (3) est positionné plus près d'un plan vertical défini à partir du bord avant de partie d'assise (15), que le point d'articulation d'extrémité (19) de ce levier articulé s'éloignant de la partie d'assise (3), dans lequel
- dans la position assise du siège (1), des troisième (12) et quatrième (13) leviers articulés ont une orientation dans laquelle un axe longitudinal formé entre les deux points d'articulation d'extrémité (20, 21) d'au moins un parmi le troisième (12) et/ou quatrième (13) levier articulé est agencé de manière inclinée par rapport à la partie d'assise (3), et le point d'articulation d'extrémité (21) de ce levier d'articulation s'éloignant de la partie d'assise (3) est positionné plus près d'un plan vertical défini à partir du bord avant de partie d'assise (15), que le point d'articulation d'extrémité (20) de ce levier articulé dirigé vers la partie d'assise (3), dans lequel
- dans la position assise du siège (1), les troisième (12) et quatrième (13) leviers articulés sont respectivement reliés, par leurs points d'articulation d'extrémité (20, 22) dirigés vers la partie d'assise (3), à un cinquième levier articulé (14),
- un levier de commande (17) est articulé, d'une part, sur le premier (10) ou deuxième (11) levier articulé et, d'autre part, sur le troisième (12) ou quatrième (13) levier articulé,
- un levier de couplage (16) est articulé sur le premier (10) et/ou deuxième (11) levier articulé et/ou sur le troisième (12) et/ou quatrième (13) levier articulé,
- dans lequel le cinquième levier articulé (14) est relié de manière articulée, d'une part, sur les troisième (12) et quatrième (13) leviers articulés et, d'autre part, par son extrémité libre, à l'élément de repose-jambes télescopique (2).

10. Siège (1) selon au moins l'une des revendications précédentes, **caractérisé en ce que** pendant une sous-phase du pivotement du siège (1) de la position assise à la position allongée, le levier de couplage (16) est abaissé par rapport à la partie d'assise (3), dans lequel toutes les parties du cinquième levier articulé (14) sont simultanément soulevées par rapport au levier de couplage (16).

11. Siège (1) selon au moins l'une des revendications précédentes, **caractérisé en ce que** les premier (10) et deuxième (11) leviers articulés sont chacun articulés, d'une part, sur une zone avant de la partie d'assise (3) et, d'autre part, sur le levier de couplage (16), les troisième (12) et quatrième (13) leviers articulés sont chacun articulés, d'une part, sur le levier de couplage (16), les troisième (12) et quatrième (13) leviers articulés sont chacun articulés, d'une part, sur le levier de couplage (16) et, d'autre part, sur le cinquième levier articulé (14), un parmi le troisième (12) et/ou quatrième (13) levier articulé est prolongé au-delà de son point d'articulation sur le levier de couplage (16) et est articulé, au niveau de son extrémité libre, sur une première extrémité du levier de commande (17) dont la seconde extrémité est reliée de manière articulée à une zone centrale d'un parmi le premier (10) et/ou deuxième (11) levier articulé.

12. Siège (1) selon au moins l'une des revendications précédentes, **caractérisé en ce que** l'actionneur linéaire (23) est couplé, par une première extrémité, au châssis (5) et, par une seconde extrémité, au premier (10) et/ou deuxième (11) levier articulé, de préférence par l'intermédiaire d'une traverse (24) reliée au premier (10) ou deuxième (11) levier articulé.
